# EUROPÄISCHE PATENTSCHRIFT

(11) **EP 2 251 267 B1**
(45) Veröffentlichungstag und Bekanntmachung des Hinweises auf die Patenterteilung: **29.06.2011**
(21) Anmeldenummer: 09006445.2
(22) Anmeldetag: 12.05.2009
(51) Int. Cl.: B65B 9/02, B65B 11/02, B65B 11/10

(54) **Vorrichtung und Verfahren zum Verpacken einer Ladungseinheit mit Folie**
Device and method for packaging a charging unit with film
Dispositif et procédé d'emballage d'une unité de chargement dotée d'une feuille

(43) Veröffentlichungstag der Anmeldung: 17.11.2010
(73) Patentinhaber: MSK-VERPACKUNGS-SYSTEME GESELLSCHAFT MIT BESCHRÄNKTER HAFTUNG, D-47533 Kleve (DE)
(72) Erfinder: Hannen, Reiner, 47546 Kalkar-Wissel (DE)
(74) Vertreter: Rohmann, Michael

(56) Entgegenhaltungen:
- EP-A- 0 183 676
- EP-A- 0 294 820
- EP-A- 1 029 786
- EP-A- 1 174 343

## Beschreibung

Die Erfindung betrifft eine Vorrichtung zum Verpacken einer Ladungseinheit mit Folie. Fernerhin betrifft die Erfindung auch ein Verfahren zum Verpacken einer Ladungseinheit mit Folie. Folie meint im Rahmen der Erfindung insbesondere eine Kunststofffolie und vorzugsweise eine elastische Kunststofffolie. Mit Ladungseinheit ist im Rahmen der Erfindung insbesondere ein auf einer Palette aufgenommener Gutstapel gemeint.

Vorrichtungen und Verfahren der vorstehend genannten Art sind aus der Praxis in verschiedenen Ausführungsformen bekannt. Ein bekanntes Verfahren betrifft zunächst das Überziehen einer Stretchfolienhaube über einen Gutstapel bzw. über eine Ladungseinheit. Die Folie wird hier üblicherweise in Form eines Seitenfaltenschlauches zugeführt. Weiterhin ist es bekannt eine auf dem Gutstapel vorgesehene Schrumpfhaube unter Wärmeeinwirkung einzuschrumpfen. Bei vielen bekannten Verfahren wird wegen der Seitenfaltengestaltung der Folie an der Oberseite des Gutstapels mehr Folie als nötig eingesetzt. Die in Form eines Folienschlauches zugeführte Folie ist über ihre gesamte Länge gleich dick und muss deshalb ausreichend dick gewählt werden, damit hoch belastete Stellen der Ladungseinheit verstärkt werden können. Auch aus diesem Grunde wird unerwünscht viel Folienmaterial verbraucht.

Weiterhin ist es bekannt eine Ladungseinheit mit einer Wickelstretchfolie zu verpacken, die üblicherweise aus einer hoch dehnbaren Polyethylenfolie besteht. Die Wickelstretchfolie wird spiralförmig um die Ladungseinheit gewickelt. Selbst bei Spiralen mit hohem Gangabstand, bei denen die Wickelstretchfolie über die oberen Kanten der Ladungseinheit verläuft, wird nicht die gewünschte Stabilität erzielt.

Außerdem sind Verfahren bekannt, bei denen die zu verpackende Ladungseinheit durch einen Folienvorhang gefahren wird und dieser Folienvorhang wird nach dem Durchlauf der Ladungseinheit unter Spannung zusammengeschweißt oder aber spannungsfrei zusammengeschweißt, wobei die Folie nachfolgend durch Wärmeeinwirkung geschrumpft wird. Die auf diese Weise verpackten Ladungseinheiten lassen insbesondere an ihrer Oberseite im Hinblick auf Spritzwasserdichtigkeit zu wünschen übrig. Auch bei diesem Verfahren muss die gesamte Folie eine ausreichende Dicke aufweisen, damit an hoch belasteten Stellen eine genügende Verstärkung erreicht wird.

Demgegenüber liegt der Erfindung das technische Problem zugrunde eine Vorrichtung der eingangs genannten Art anzugeben, bei dem die Verpackung mit möglichst geringem Materialaufwand bzw. Folienaufwand auf einfache Weise bei funktionssicherer Stabilisierung der Ladung durchgeführt werden kann und mit der die Ladungseinheit zudem insbesondere bezüglich der Oberseite spritzwasserdicht umhüllt werden kann. Fernerhin soll die Verpackung ein optisch zufriedenstellendes Erscheinungsbild aufweisen und die Folie soll beispielsweise für Werbezwecke auf einfache und zwangslose Weise bedruckbar sein. Der Erfindung liegt weiterhin das technische Problem zugrunde ein entsprechendes Verfahren zum Verpacken einer Ladungseinheit mit Folie anzugeben.

Zur Lösung des technischen Problems lehrt die Erfindung zunächst eine Vorrichtung zum Verpacken einer Ladungseinheit mit Folie, wobei zumindest ein Folienvorrat vorhanden ist, von dem die Folie zuführbar ist,
wobei die Vorrichtung eine erste Umhüllungseinrichtung aufweist, mit der aus der zugeführten Folie ein erster Folienvorhang bzw. ein erster vertikaler Folienvorhang gebildet wird und wobei der erste Folienvorhang an allen Seitenwänden bzw. an allen vertikalen Seitenwänden der Ladungseinheit anlegbar ist, wobei die erste Umhüllungseinrichtung eine Umfaltvorrichtung aufweist, mit der ein Folienabschnitt der von dem Folienvorrat zugeführten Folie derart umfaltbar ist, dass die Folie nach dem Umhüllen der Ladungseinheit mit dem ersten Folienvorhang im unteren Bereich der Seitenwände bzw. der vertikalen Seitenwände der Ladungseinheit entsprechend der Breite des umgefalteten Folienabschnittes doppellagig auf den Seitenwänden aufliegt,
wobei die Vorrichtung weiterhin eine zweite Umhüllungseinrichtung aufweist, mit der aus zugeführter Folie ein zweiter Folienvorhang bzw. ein zweiter vertikaler Folienvorhang ausbildbar ist und wobei dieser zweite Folienvorhang mit der zweiten Umhüllungseinrichtung an der Oberseite, an zwei Seitenwänden bzw. an zwei vertikalen Seitenwänden und an der Unterseite der Ladungseinheit anlegbar ist.

Folie meint im Rahmen der Erfindung insbesondere eine Kunststofffolie. Gemäß nachfolgend noch erläuterter bevorzugter Ausführungsform wird beim Umhüllen der Ladungseinheit mit der ersten Umhüllungseinrichtung und/oder beim Umhüllen der Ladungseinheit mit der zweiten Umhüllungseinrichtung eine vorgestretchte Folie eingesetzt. Es liegt im Rahmen der Erfindung, dass beim Umhüllen der Ladungseinheit mit der ersten Umhüllungseinrichtung und/oder beim Umhüllen der Ladungseinheit mit der zweiten Umhüllungseinrichtung eine Schrumpffolie, Wickelstretchfolie bzw. Spiralstretchfolie oder Haubenstretchfolie eingesetzt wird. - Ladungseinheit meint im Rahmen der Erfindung insbesondere einen auf einer Palette aufliegenden Gutstapel. Zweckmäßigerweise ist die mit der erfindungsgemäßen Vorrichtung zu verpackende Ladungseinheit quaderförmig ausgebildet und weist vier vertikale Seitenwände auf.

Die Benennung "erste" Umhüllungseinrichtung und "zweite" Umhüllungseinrichtung soll keine Reihenfolge der erfindungsgemäßen Umhüllung festlegen. Grundsätzlich kann im Rahmen der Erfindung auch zuerst ein Umhüllen mit der zweiten Umhüllungseinrichtung und danach ein Umhüllen mit der ersten Umhüllungseinrichtung stattfinden. Sehr bevorzugt ist im Rahmen der Erfindung aber die umgekehrte Umhüllungsreihenfolge, bei der zuerst mit der ersten Umhüllungseinrichtung umhüllt wird und anschließend mit der zweiten Umhüllungseinrichtung umhüllt wird.

Eine empfohlene Ausführungsform der Erfindung ist dadurch gekennzeichnet, dass ein Folienvorrat für die Bildung des ersten Folienvorhangs mit der ersten Umhüllungseinrichtung zumindest zwei Folienrollen mit horizontal angeordneten bzw. im Wesentlichen horizontal angeordneten Folienrollenachsen aufweist. Die horizontalen Folienrollenachsen sind dabei zweckmäßigerweise parallel bzw. im Wesentlichen parallel zur Transportrichtung der Ladungseinheiten angeordnet. Es liegt im Rahmen der Erfindung, dass die von den genannten Folienrollen - bevorzugt horizontal - zugeführten Folienbahnen über Umlenkelemente geführt werden, wobei die Umlenkelemente mit der Maßgabe ausgebildet sind, dass eine vertikale Orientierung der Folienbahnen bzw. des daraus gebildeten ersten Folienvorhangs resultiert. Es empfiehlt sich, dass die Folienrollen der ersten Umhüllungseinrichtung seitlich neben der Transporteinrichtung bzw. seitlich neben einem Förderer für die Ladungseinheiten angeordnet sind und dass die Folienrollenachsen dieser Folienrollen zweckmäßigerweise parallel bzw. im Wesentlichen parallel zur Transportrichtung der Ladungseinheiten ausgerichtet sind. Folienrolle meint hier und nachfolgend insbesondere ein Aggregat aus Wickelhülse und darauf aufgenommenem Folienwickel bzw. Foliencoil. Zweckmäßigerweise ist die Folie von einer solchen Folienrolle als flache Folienbahn abziehbar bzw. abwickelbar. Als Umlenkelemente für die Überführung der Folienbahnen in die vertikale Orientierung wird vorzugsweise eine Kombination von quer zur Folienlängsrichtung und diagonal zur Folienlängsrichtung angeordneten Umlenkelementen eingesetzt. Umlenkelemente sind dabei zweckmäßigerweise Rollen, Walzen und/oder Schienen. Eine solche Umlenkung einer Folie in eine vertikale Orientierung ist beispielsweise aus EP 1 029 786 B1 oder aus EP 1 174 343 B1 bekannt. Es liegt im Übrigen im Rahmen der Erfindung, dass die vorgenannten Folienrollen und Umlenkelemente Bestandteile der ersten Umhüllungseinrichtung sind.

Empfohlenermaßen ist jeder der beiden Folienrollen der ersten Umhüllungseinrichtung in Zuführrichtung der Folienbahn ein Umfaltelement der Umfaltvorrichtung nachgeschaltet. Vorzugsweise ist dieses Umfaltelement jeweils den Umlenkelementen für die vertikale Umlenkung der Folienbahn vorgeschaltet. Es liegt im Übrigen im Rahmen der Erfindung, dass die genannte Umfaltvorrichtung bzw. das Umfaltelement Bestandteile der ersten Umhüllungseinrichtung sind. Nach einer zweckmäßigen Ausführungsform passiert die von jeder der beiden Folienrollen zugeführte Folienbahn zunächst eine Folienspeichereinrichtung, dann das Umfaltelement und anschließend die Umlenkelemente für die Überführung in die vertikale Orientierung.

Eine bevorzugte Ausführungsvariante der Erfindung ist dadurch gekennzeichnet, dass die Umfaltvorrichtung bzw. ein Umfaltelement der Umfaltvorrichtung mit der Maßgabe ausgelegt ist, dass die Breite b des umgefalteten Folienabschnittes 10 bis 75 %, empfohlenermaßen 15 bis 50 %, vorzugsweise 20 bis 40 % und bevorzugt 25 bis 38 % der Höhe h der Seitenwände bzw. der vertikalen Seitenwände der Ladungseinheit beträgt. Zweckmäßigerweise erfolgt eine kontinuierliche Umfaltung über die gesamte Länge der zugeführten Folienbahnen. Es liegt im Rahmen der Erfindung, dass der umgefaltete Folienabschnitt bzw. die daraus resultierende doppellagige Folie nach dem Anlegen an die Ladungseinheit im unteren Bereich, vorzugsweise in der unteren Hälfte, bevorzugt im unteren Drittel der Seitenwände bzw. der vertikalen Seitenwände der Ladungseinheit anliegt. Empfohlenermaßen bedeckt der umgefaltete Folienabschnitt die unteren 10 bis 75 %, vorzugsweise die unteren 15 bis 50 %, zweckmäßigerweise die unteren 20 bis 40 % und bevorzugt die unteren 25 bis 38 % der Höhe h der Seitenwände bzw. der vertikalen Seitenwände der Ladungseinheit. Bei Ladungseinheiten aus palettierten Getränkepackungen, die lagenweise auf einer Palette angeordnet sind, werden beispielsweise die unteren drei Lagen mittels eines umlaufenden umgefalteten Folienabschnitts gesichert. Es liegt im Rahmen der Erfindung, dass die Breite des umgefalteten Folienabschnittes einstellbar ist. Es liegt fernerhin im Rahmen der Erfindung, dass der umgefaltete Folienabschnitt nach Anlage des Folienvorhangs an die Ladungseinheit über den Umfang der Ladungseinheit umläuft. Empfohlenermaßen wird die Umfaltung des Folienabschnitts mit der Maßgabe durchgeführt, dass nach Anlage des Folienvorhangs an die Ladungseinheit der umgefaltete Folienabschnitt innenseitig an der Ladungseinheit anliegt und außenseitig von dem übrigen Folienvorhang überdeckt wird. Der Folienabschnitt ist dann also zur Innenseite des Folienvorhangs umgefaltet. - Der Erfindung liegt die Erkenntnis zugrunde, dass mit Hilfe des umgefalteten Folienabschnittes eine sehr effektive Stabilisierung im unteren Bereich der Ladungseinheit möglich ist. Aufgrund dieser gezielten wirksamen Stabilisierungsmöglichkeit ist es nicht erforderlich, dass die Folienbahn über ihre gesamte Länge eine relativ hohe Dicke aufweist. Vielmehr kann im Vergleich zu aus dem Stand der Technik bekannten Maßnahmen Folienmaterial eingespart werden.

Eine besonders bevorzugte Ausführungsform der Erfindung ist dadurch gekennzeichnet, dass die erste Umhüllungseinrichtung eine Vorstretchvorrichtung aufweist, mit der die von einer Folienrolle zugeführte Folienbahn bzw. mit der die von den beiden Folienrollen zugeführten Folienbahnen jeweils in Zuführungsrichtung bzw. in ihrer Längsrichtung vorgestretcht werden. Zweckmäßigerweise umfasst eine Vorstretchvorrichtung eine vordere und eine hintere Rollenanordnung bzw. entsprechende Rollenpaare und vorzugsweise ist die Geschwindigkeit der Rollen einstellbar, so dass das Vorstretchen der Folie resultiert. Beim Vorstretchen wird insbesondere die Länge der Folienbahnen erhöht und die Dicke der Folienbahnen reduziert, wobei vorzugsweise die Dicke nicht in gleichem Verhältnis reduziert wird, wie die Länge erhöht wird. Zweckmäßigerweise werden die Folienbahnen beim Vorstretchen also nicht bzw. kaum geschwächt. Die vorgestretchte Folie legt sich dann unter Einwirkung elastischer Rückstellkräfte an die Ladungseinheit an. Der Erfindung liegt die Erkenntnis zugrunde, dass die erfindungsgemäß vorgestretchte Folie sich durch eine gute Bedruckbarkeit auszeichnet.

Es liegt im Rahmen der Erfindung, dass die Enden der von beiden Folienrollen der ersten Umhüllungseinrichtung zugeführten Folienbahnen verschweißt werden, so dass der erste vertikale Folienvorhang entsteht. Der erste vertikale Folienvorhang wird dann an den vertikalen Seitenwänden der Ladungseinheit angelegt. Es liegt weiterhin im Rahmen der Erfindung, dass die erfindungsgemäße Vorrichtung zumindest eine Transporteinrichtung, insbesondere zumindest einen Förderer aufweist, mit dem die zu verpackende Ladungseinheit dem vertikalen Folienvorhang zuführbar ist. Zweckmäßigerweise wird die Ladungseinheit mit der Transporteinrichtung bzw. mit dem Förderer gegen den vertikalen Folienvorhang gefahren, wobei bevorzugt eine (erste) Schweißnaht an der Vorderseite der Ladungseinheit anliegt. Empfohlenermaßen legt sich beim Weitertransport der Ladungseinheit der bevorzugt vorgestretchte Folienvorhang an den vertikalen Seitenwänden der Ladungseinheit an. Es liegt im Rahmen der Erfindung, dass die erste Umhüllungseinrichtung eine Schweißvorrichtung aufweist, und dass im Zuge des Anlegens des vertikalen Folienvorhangs an die vertikalen Seitenwände der Ladungseinheit zwei miteinander in Kontakt bringbare Hälften bzw. Teile des ersten vertikalen Folienvorhangs mit der Schweißvorrichtung miteinander verschweißbar sind, so dass der vertikale Folienvorhang bzw. die Folie die Ladungseinheit an den vertikalen Seitenwänden dann vollständig umgibt. Zweckmäßigerweise wird beim Verschweißen der beiden Hälften bzw. Teile des ersten vertikalen Folienvorhangs zumindest eine vertikale Schweißnaht ausgebildet, die sich empfohlenermaßen über die Höhe der Ladungseinheit bzw. im Wesentlichen über die Höhe der Ladungseinheit erstreckt. Zweckmäßigerweise ist nach dem Aufbringen des ersten vertikalen Folienvorhangs an den vertikalen Seitenwänden der Ladungseinheit eine vertikale Schweißnaht an der vorderseitigen vertikalen Seitenwand und eine vertikale Schweißnaht an der rückseitigen vertikalen Seitenwand der Ladungseinheit angeordnet

Eine bevorzugte Ausführungsform der Erfindung ist dadurch gekennzeichnet, dass die Schweißvorrichtung der ersten Umhüllungseinrichtung zur Erzeugung von zwei parallelen vertikalen Schweißnähten eingerichtet ist und dass vorzugsweise eine Trenneinrichtung vorgesehen ist, mit der der vertikale Folienvorhang zwischen den beiden Schweißnähten durchtrennbar ist, so dass eine Schweißnaht an dem über den Umfang der Ladungseinheit anliegenden vertikalen Folienvorhang verbleibt und die andere Schweißnaht an einem weiteren vertikalen Folienvorhang zur Umhüllung der nächsten Ladungseinheit angeordnet ist. Zweckmäßigerweise weist die Schweißvorrichtung der ersten Umhüllungseinrichtung Doppelschweißbalken auf, mit denen bevorzugt die beiden parallelen vertikalen Schweißnähte erzeugt werden.

Eine alternative Ausführungsform der Erfindung ist dadurch gekennzeichnet, dass eine Stabilisierungseinrichtung vorgesehen ist, an die der Folienvorhang vor dem Anlegen an die Ladungseinheit mit der Maßgabe anlegbar ist, dass der an der Stabilisierungseinrichtung anliegende und fertig verschweißte Folienvorhang die Ladungseinheit umgibt und dass nach Entfernung der Stabilisierungseinrichtung der Folienvorhang an die Ladungseinheit anlegbar ist. Empfohlenermaßen weist die Stabilisierungseinrichtung vier Vertikalstangen auf, die den vier Ecken einer Ladungseinheit zugeordnet sind und zunächst mit Abstand zu den Ecken der Ladungseinheit angeordnet sind. Nach Anlegen des Folienvorhangs an die Vertikalstangen und nach Verschweißen des Folienvorhangs fahren die Vertikalstangen zweckmäßigerweise in Transportrichtung bzw. entgegen der Transportrichtung der Ladungseinheiten längsseitig an der Ladungseinheit vorbei, so dass sich der Folienvorhang um die Ecken der Ladungseinheit legt. Anschließend werden die Vertikalstangen in Vertikalrichtung - vorzugsweise nach oben hin - entfernt, so dass sich der Folienvorhang unter Einwirkung elastischer Rückstellkräfte an der Ladungseinheit anlegt. Diese Ausführungsform eignet sich insbesondere für leichte und empfindliche Ladungen bzw. Gutstapel, bei denen ein unmittelbares Anlegen des Folienvorhangs unter Einwirkung nicht unbeachtlicher elastischer Rückstellkräfte eine Beeinträchtigung der Ladung zur Folge hätte.

Nachfolgend wird die Umhüllung einer Ladungseinheit mit der zweiten Umhüllungseinrichtung beschrieben. Empfohlenermaßen weist ein Folienvorrat für die Bildung des zweiten vertikalen Folienvorhangs zumindest zwei Folienrollen mit horizontal angeordneten bzw. im Wesentlichen horizontal angeordneten Folienrollenachsen auf. Zweckmäßigerweise werden die von den Folienrollen - bevorzugt horizontal - zugeführten Folienbahnen über Umlenkelemente geführt, welche Umlenkelemente mit der Maßgabe ausgebildet und angeordnet sind, dass die von der einen Folienrolle abgezogene Folienbahn zur Umhüllung der Ladungseinheit von oben bzw. vertikal von oben zugeführt wird und dass die von der anderen Folienrolle abgezogene Folienbahn zur Umhüllung der Ladungseinheit von unten bzw. vertikal von unten zugeführt wird. Empfohlenermaßen wird dabei die von unten bzw. die vertikale von unten zugeführte Folienbahn durch eine Lücke in der Transporteinrichtung für die Ladungseinheiten geführt. Es liegt im Rahmen der Erfindung, dass die auf diese Weise zugeführten Folienbahnen zu dem zweiten Folienvorhang zusammengeschweißt werden. Zweckmäßigerweise sind die Folienrollenachsen der beiden Folienrollen horizontal bzw. im Wesentlichen horizontal in Transportrichtung der Ladungseinheiten angeordnet. Es liegt im Übrigen im Rahmen der Erfindung, dass die vorgenannten Folienrollen und/oder Umlenkelemente Bestandteile der zweiten Umhüllungseinrichtung sind.

Es empfiehlt sich, dass die zweite Umhüllungseinrichtung eine Vorstretchvorrichtung aufweist, mit der die von einer Folienrolle zugeführte Folienbahn bzw. die von den Folienrollen zugeführten Folienbahnen in Zuführungsrichtung bzw. in ihrer Längsrichtung vorgestretcht werden. Zweckmäßigerweise umfasst eine Vorstretchvorrichtung der zweiten Umhüllungseinrichtung Rollenanordnungen bzw. Rollenpaare und vorzugsweise wird die Geschwindigkeit der Rollen zum Vorstretchen der Folienbahnen eingestellt. Bei diesem Vorstretchen wird insbesondere die Länge der Folienbahnen erhöht und die Dicke der Folienbahnen reduziert, wobei vorzugsweise die Dicke nicht im gleichen Verhältnis reduziert wird, wie die Länge erhöht wird. Empfohlenermaßen werden die Folienbahnen bei diesem Vorstretchen also nicht bzw. kaum geschwächt.

Es liegt im Rahmen der Erfindung, dass die zweite Umhüllungseinrichtung eine (zweite) Schweißvorrichtung aufweist, mit der die von oben zugeführte Folienbahn und die von unten zugeführte Folienbahn miteinander verschweißbar sind. Es liegt insbesondere im Rahmen der Erfindung, dass die zweite Umhüllungseinrichtung eine (zweite) Schweißvorrichtung aufweist und dass im Zuge des Anlegens des zweiten Folienvorhangs an die Ladungseinheit zwei Hälften bzw. Teile des zweiten Folienvorhangs mit der Schweißvorrichtung unter Ausbildung zumindest einer horizontalen Schweißnaht verschweißbar sind, so dass dieser zweite Folienvorhang die Ladungseinheit an ihrer vorderen vertikalen Seitenwand, an ihrer Oberseite und Unterseite sowie an ihrer hinteren vertikalen Seitenwand umgibt. Zweckmäßigerweise ist nach Umhüllen der Ladungseinheit mit dem zweiten Folienvorhang eine horizontale bzw. im Wesentlichen horizontale Schweißnaht an der vorderen vertikalen Seitenwand und eine weitere horizontale bzw. im Wesentlichen horizontale Schweißnaht an der rückseitigen vertikalen Seitenwand der Ladungseinheit angeordnet. Zweckmäßigerweise ist die (zweite) Schweißvorrichtung der zweiten Umhüllungseinrichtung zur Erzeugung von zwei nebeneinander angeordneten horizontalen bzw. parallelen horizontalen Schweißnähten eingerichtet und bevorzugt ist eine (zweite) Trenneinrichtung vorgesehen, mit der der zweite Folienvorhang zwischen den beiden nebeneinander angeordneten horizontalen Schweißnähten durchtrennbar ist. Auf diese Weise verbleibt eine horizontale Schweißnaht an dem an der Ladungseinheit anliegenden zweiten Folienvorhang und die andere horizontale Schweißnaht verbleibt an einem zweiten Folienvorhang zur Umhüllung der nächsten Ladungseinheit. Vorzugsweise weist die zweite Schweißvorrichtung der zweiten Umhüllungseinrichtung Doppelschweißbalken auf.

Eine alternative Ausführungsform der Erfindung ist dadurch gekennzeichnet, dass eine (zweite) Stabilisierungseinrichtung vorgesehen ist, an die der zweite Folienvorhang vor dem Anlegen an die Ladungseinheit mit der Maßgabe anlegbar ist, dass der an der (zweiten) Stabilisierungseinrichtung anliegende fertig verschweißte zweite Folienvorhang die Ladungseinheit umgibt und wobei nach Entfernung der Stabilisierungseinrichtung der zweite Folienvorhang an der Ladungseinheit anlegbar ist. Es empfiehlt sich, dass die (zweite) Stabilisierungseinrichtung vier Horizontalstangen aufweist, wobei zwei dieser Horizontalstangen den oberseitigen Ecken und zwei dieser Horizontalstangen den unterseitigen Ecken der Ladungseinheit zugeordnet sind. Vorzugsweise sind die vier Horizontalstangen zunächst mit Abstand von den Ecken der Ladungseinheit angeordnet und der zweite Folienvorhang wird an diesen Horizontalstangen angelegt und verschweißt. Zweckmäßigerweise fahren die vier Horizontalstangen anschließend entlang der vorderen und entlang der hinteren vertikalen Seitenwand nach oben bzw. nach unten, so dass sich der zweite Folienvorhang an den oberseitigen und an den unterseitigen Ecken der Ladungseinheit anlegt. Dadurch werden die Vertikalstangen in Horizontalrichtung entfernt, so dass sich der zweite Folienvorhang unter Einwirkung elastischer Rückstellkräfte an der Ladungseinheit anlegen kann. Auch diese Ausführungsform eignet sich aus den oben bereits erläuterten Gründen insbesondere für leichte und empfindliche Ladungen bzw. Gutstapel.

Empfohlenermaßen ist die zweite Umhüllungseinrichtung mit einer Auftrennvorrichtung ausgestattet, mit der im Zuge des Anlegens des zweiten Folienvorhangs an die Unterseite der Ladungseinheit zumindest der an der Unterseite der Ladungseinheit anzulegende Folienteil auftrennbar ist, so dass die durch die Auftrennung mit der Auftrennvorrichtung gebildeten Folienstreifen zumindest im Wesentlichen zwischen Palettenkufen bzw. Palettenfüßen einer Palette der Ladungseinheit an der Palettenunterseite zur Anlage bringbar sind. Es liegt im Rahmen der Erfindung, dass die Auftrenneinrichtung unterhalb der Ladungseinheit bzw. unterhalb der Transporteinrichtung für die Ladungseinheit angeordnet ist. Zweckmäßigerweise erfolgt eine Auftrennung der zugeführten Folienbahn in Längsrichtung bzw. Zuführungsrichtung der Folienbahn. Die Länge der Auftrennung entspricht bevorzugt zumindest der Länge der Palettenunterseite. Wenn gemäß einer Ausführungsform eine Palette mit einer mittleren Palettenkufe und zwei seitlichen Palettenkufen gewählt wird, erfolgt die Auftrennung zweckmäßigerweise als mittiger Schnitt in der Folienbahn und dadurch werden zwei Folienstreifen erhalten, die jeweils zwischen einer seitlichen Palettenkufe und der mittleren Palettenkufe an der Unterseite der Palette anliegen.

Nach einer bevorzugten Ausführungsform ist im Übrigen die Dicke des ersten Folienvorhangs größer als die Dicke des zweiten Folienvorhangs. Mit anderen Worten ist also die in der ersten Umhüllungseinrichtung eingesetzte Folie dicker als die in der zweiten Umhüllungseinrichtung eingesetzte Folie.

Gegenstand der Erfindung ist auch ein Verfahren zum Verpacken einer Ladungseinheit entsprechend den Patentansprüchen 13 bis 17.

Der Erfindung liegt die Erkenntnis zugrunde, dass mit der erfindungsgemäßen Vorrichtung und mit dem erfindungsgemäßen Verfahren eine sehr effektive und funktionssichere Verpackung einer Ladungseinheit mit einer Folie möglich ist, wobei eine optimale Ladungsstabilisierung erreicht werden kann und nichtsdestoweniger sehr materialsparend gearbeitet werden kann. Die Ladungseinheit kann vor allem an kritischen Stellen wirksam abgestützt werden, ohne dass in materialaufwendiger Weise eine relativ dicke Folie eingesetzt werden muss. Weiterhin wird mit der erfindungsgemäßen Vorrichtung bzw. mit dem erfindungsgemäßen Verfahren bei hoher Ladungsstabilität auch eine ausreichende Spritzwasserdichtigkeit der Verpackung erreicht. Insbesondere im oberen Bereich der Ladungseinheit wird ein sehr effektiver Spritzwasserschutz realisiert. Es ist auch zu betonen, dass die erfindungsgemäß erzeugte Verpackung ein optisch zufriedenstellendes Erscheinungsbild bietet. Fernerhin ist die mit der erfindungsgemäßen Vorrichtung bzw. mit dem erfindungsgemäßen Verfahren aufgebrachte Folie beispielsweise für Werbezwecke auf einfache und zwanglose Weise bedruckbar.

Nachfolgend wird die Erfindung anhand einer ein Ausführungsbeispiel darstellenden Zeichnung näher erläutert. Es zeigen in schematischer Darstellung:
- **Fig. 1**: eine Draufsicht auf eine erfindungsgemäße Vorrichtung mit erster und zweiter Umhüllungseinrichtung,
- **Fig. 2**: eine Frontansicht der ersten Umhüllungseinrichtung,
- **Fig. 3**: eine Draufsicht auf die erste Umhüllungseinrichtung,
- **Fig. 4**: den Gegenstand gemäß Fig. 3 in einer weiteren Funktionsstellung,
- **Fig. 5**: ein perspektivischer Ausschnitt der ersten Umhüllungseinrichtung,
- **Fig. 6**: eine Ansicht eines Umfaltelements der ersten Umhüllungs- einrichtung,
- **Fig. 7**: eine Seitenansicht der zweiten Umhüllungseinrichtung,
- **Fig. 8**: den Gegenstand gemäß Fig. 7 in einer weiteren Funktionsstellung,
- **Fig. 9**: ein perspektivischer Ausschnitt der zweiten Umhüllungsein- richtung und
- **Fig. 10**: eine erfindungsgemäß verpackte Ladungseinheit.

Die Figuren zeigen eine Vorrichtung zum Verpacken einer Ladungseinheit 1 mit Kunststofffolie. Die erfindungsgemäße Vorrichtung weist eine erste Umhüllungseinrichtung 2 sowie eine zweite Umhüllungseinrichtung 3 auf. Mit beiden Umhüllungseinrichtungen 2, 3 können Ladungseinheiten 1 jeweils mit Kunststofffolie umhüllt werden. Eine Ladungseinheit 1 besteht im Ausführungsbeispiel nach den Figuren aus einer Palette 4 und einem auf der Palette 4 angeordneten Gutstapel 5. Eine Ladungseinheit 1 bzw. der auf der Palette 4 angeordnete Gutstapel 5 ist im Ausführungsbeispiel quaderförmig ausgebildet und weist vier vertikale Seitenwände 6 auf. Die Ladungseinheiten 1 werden vorzugsweise und im Ausführungsbeispiel mit einer Transporteinrichtung 7 zuerst in die erste Umhüllungseinrichtung 2 und danach in die zweite Umhüllungseinrichtung 3 befördert (Fig. 1).

Nachfolgend wird zunächst die erste Umhüllungseinrichtung 2 beschrieben, die in den Fig. 2 bis 6 dargestellt ist. Die erste Umhüllungseinrichtung 2 weist zwei Folienrollen 8 mit horizontal und in Transportrichtung der Ladungseinheiten 1 angeordneten Folienrollenachsen 9 auf. Von den Folienrollen 8 werden Folienbahnen 10 abgezogen, die im Ausführungsbeispiel jeweils zunächst durch eine Folienspeichereinrichtung 11 geführt werden. Den Folienspeichereinrichtungen 11 ist bevorzugt und im Ausführungsbeispiel jeweils ein Umfältelement 12 nachgeschaltet, mit dem ein sich entlang jeder Folienbahn 10 erstreckender Folienabschnitt 13 umgefaltet wird. Ein solches Umfaltelement 12 wird nachfolgend im Zusammenhang mit der Fig. 6 beschrieben. Durch die Umfaltung ist jede Folienbahn im Bereich des umgefalteten Folienabschnittes 13 doppellagig ausgeführt. Die Breite b jedes umgefalteten Folienabschnittes 13 mag im Ausführungsbeispiel ein Drittel der Höhe h der vertikalen Seitenwände 6 der Ladungseinheit 1 betragen. Im angelegten Zustand der Folie ist der umgefaltete Folienabschnitt 13 bzw, die entsprechende doppellagige Ausbildung der Folie beispielsweise im unteren Drittel des Gutstapels 5 angeordnet. Den Umfattelementen 12 sind im Ausführungsbeispiel in Zuführungsrichtung der Folienbahnen 10 Umlenkelemente 14 nachgeschaltet, mit denen die horizontal zugeführten Folienbahnen 10 in eine vertikale Orientierung überführt werden können. Eine solche Umlenkung mit Umlenkelementen 14 ist insbesondere in der Fig. 5 schematisch dargestellt. Aus den vertikal orientierten Folienbahnen 10 resultiert dann der vertikale Folienvorhang 15, indem die beiden Folienbahnen 10 über eine vertikale Schweißnaht 16 miteinander verbunden bzw. verschweißt werden.

Den Umlenkelementen 14 ist im Übrigen auf jeder Seite der Ladungseinheit 1 eine Vorstretchvorrichtung 17 nachgeschaltet, mit der die zugeführten vertikal orientierten Folienbahnen 10 vor der Anlage an der Ladungseinheit 1 vorgestretcht werden können. Die Vorstretchvorrichtungen 17 weisen im Ausführungsbeispiel jeweils ein vorderes Rollenpaar 18 und ein hinteres Rollenpaar 19 auf. Indem die Drehgeschwindigkeit des hinteren Rollenpaares 19 höher eingestellt wird als die Drehgeschwindigkeit des vorderen Rollenpaares 18 kann ein entsprechender Vorstretchungsgrad der Folienbahnen 10 erzielt werden. Der aus den Folienbahnen 10 gebildete vertikale Folienvorhang 15 wird dann an allen vier vertikalen Seitenwänden 6 der Ladungseinheit 1 angelegt. Das ist insbesondere aus einer vergleichenden Betrachtung der Fig. 3 und 4 erkennbar. Der Fig. 4 ist entnehmbar, dass durch Zusammenfahren der eine SchweißVorrichtung bildenden Doppeischweißbalken 20 der vertikale Folienvorhang 15 an der rückseitigen vertikalen Seitenwand 6 der Ladungseinheit 1 angelegt wird. Mit Hilfe der Doppelschweißbalken 20 werden dann zwei nebeneinander angeordnete parallele vertikale Schweißnähte 16 gebildet. Anschließend wird der Folienvorhang 15 mit einer nicht näher dargestellten Trenneinrichtung zwischen den beiden parallelen Schweißnähten 16 durchtrennt, so dass eine Schweißnaht an dem über den Umfang der Ladungseinheit 1 anliegenden vertikalen Folienvorhang 15 verbleibt und die andere Schweißnaht 16 zur Bildung eines weiteren vertikalen Folienvorhangs 15 für Umhüllung der nächsten Ladungseinheit 1 beiträgt. Mit der ersten Umhüllungseinrichtung 2 wird also Folie bzw, wird der vertikale Folienvorhang 15 an allen vier vertikalen Seitenwänden 6 der Ladungseinheit 1 angelegt, wobei sich die Folie dann zweckmäßigerweise über die gesamte Höhe h bzw. im Wesentlichen über die gesamte Höhe h der vertikalen Seitenwände 6 der Ladungseinheit 1 erstreckt. Wie bereits erläutert, befindet sich der umgefaltete Folienabschnitt 13 insbesondere im unteren Drittel der Ladungseinheit 1 bzw, im unteren Drittel des Gutstapels 5. Durch diesen umgefalteten Folienabschnitt 13 kann eine besonders effektive Ladungssicherung im unteren Bereich der Ladungseinheit 1 erzielt werden. Empfohlenermaßen ist im Übrigen der Folienabschnitt 13 zur Innenseite des Folienvorhangs 15 hin umgefaltet, so dass der umgefaltete Folienabschnitt 13 an der Ladungseinheit 1 anliegt und von dem übrigen Folienvorhang 15 überdeckt wird.

Die Fig. 6 zeigt eine bevorzugte Ausführungsform eines Umfaltelements 12 für die erste Umhüllungseinrichtung 2. Das Umfaltelement 12 weist zweckmäßigerweise ein ausfahrbares Linearelement 33 auf, das an ein gelenkiges Element, bevorzugt an eine Umlenkgelenkkette 34 angeschlossen ist. Das gelenkige Element bzw. die Umlenkgelenkkette 34 ist mit einer Klemmeinrichtung 35 ausgestattet, mit der der Folienrand der Folienbahn 10 für eine Umfaltung eingeklemmt wird. Bei einer Umfaltung eines Folienabschnitts 13 fährt das Linearelement 33 aus, so dass die Umienkgelenkkette 34 mit dem über die Klemmeinrichtung 35 eingeklemmten Folienrand mitgeführt wird und auf diese Weise der Folienabschnitt 13 umgefaltet wird. Wenn die Folienbahn 10 zum Umhüllen der Ladungseinheit 1 zugeführt wird, bleibt die Klemmeinrichtung 35 geöffnet. Zweckmäßigerweise ist das Linearelement 33 in verschiedenen Positionen ausfahrbar, so dass hierdurch die Breite des Folienabschnitts 13 eingestellt werden kann.

Nachfolgend wird die Umhüllung mit der zweiten Umhüllungseinrichtung 3 beschrieben. Diese zweite Umhüllungseinrichtung 3 ist insbesondere in den Fig. 7 bis 9 dargestellt. Auch die zweite Umhüllungseinrichtung 3 weist zwei Folienrollen 8 mit horizontal angeordneten und in Transportrichtung der Ladungseinheiten 1 angeordneten Folienrollenachsen 9 auf. Die von den Folienrollen 8 abgezogenen Folienbahnen 10 können in nicht näher dargestellter Weise ebenfalls jeweils durch eine Folienspeichereinrichtung 11 geführt werden. Weiterhin werden die Folienbahnen 10 zweckmäßigerweise auch bei der zweiten Umhüllungseinrichtung 3 über Umlenkelemente 14 geführt, so dass eine vertikale Orientierung der Folienbahnen 10 bzw. des daraus gebildeten zweiten Folienvorhangs 21 resultiert. Eine solche Umlenkung mit Umlenkelementen 14 ist in der Fig. 9 dargestellt. In der zweiten Umhüllungseinrichtung 3 wird zur Umhüllung der Ladungseinheit 1 die von der einen Folienrolle 8 abgezogene Folienbahn 10 vertikal von oben zugeführt. Die von der anderen Folienrolle 8 abgezogene Folienbahn 10 wird vertikal von unten zugeführt. Den Umlenkelementen 14 der zweiten Umhüllungseinrichtung 3 sind bevorzugt ebenfalls Vorstretchvorrichtungen 17 nachgeschaltet. Die Vorstretchvorrichtungen 17 weisen auch hier zweckmäßigerweise ein vorderes Rollenpaar 18 und ein hinteres Rollenpaar 19 auf und arbeiten wie zu der ersten Umhüllungseinrichtung 2 beschrieben. Die auf diese Weise vorgestretchte Folie wird dann an der Ladungseinheit 1 angelegt. Durch Verschweißung der von oben zugeführten Folienbahn 10 mit der von unten zugeführten Folienbahn 10 mit einer horizontalen Schweißnaht 22 ergibt sich der zweite vertikale Folienvorhang 21, der zunächst an der vorderen vertikalen Seitenwand 6 der Ladungseinheit 1 anliegt und im Übrigen an die Oberseite 23 und an die Unterseite 24 der Ladungseinheit 1 sowie an die rückseitige vertikale Seitenwand 6 der Ladungseinheit 1 angelegt wird. Das zeigt insbesondere eine vergleichende Betrachtung der Fig. 7 und 8. Es ist darauf hinzuweisen, dass die aus Förderern 25 gebildete Transporteinrichtung 7 eine Lücke 26 aufweist, damit eine Folienbahn 10 vertikal von unten zugeführt werden kann.

Die zweite Umhüllungseinrichtung 3 weist im Übrigen eine Auftrennvorrichtung 27 auf, mit der im Zuge des Anlegens des zweiten Folienvorhangs 21 an die Unterseite 24 der Ladungseinheit 1 zumindest der an der Unterseite 24 der Ladungseinheit 1 anzulegende Folienteil auftrennbar ist, so dass die durch die Auftrennung gebildeten Folienstreifen 28, 29 zwischen parallel zur Transportrichtung der Ladungseinheit 1 ausgerichteten Palettenkufen 30 der Palette 4 an der Palettenunterseite zur Anlage bringbar sind. Das ist insbesondere in der Fig. 10 erkennbar. In den Fig. 7 und 8 ist im Übrigen eine Spreizeinrichtung 36 für ein entsprechendes Aufspreizen der Folienstreifen 28, 29 erkennbar. Fig. 8 zeigt, dass durch Zusammenfahren der Doppelschweißbalken 20 einer zweiten Schweißvorrichtung der zweite Folienvorhang 21 an der rückseitigen vertikalen Seitenwand 6 der Ladungseinheit 1 anlegbar ist. Mit den Doppelschweißbalken 20 der zweiten Schweißvorrichtung können die beiden Hälften des Folienvorhangs 21 durch Verschweißen verbunden werden. Dabei werden zweckmäßigerweise zwei horizontale Schweißnähte 22 gebildet und es ist eine nicht näher dargestellte Trenneinrichtung vorgesehen, mit denen der Folienvorhang 21 zwischen den beiden parallelen horizontalen Schweißnähten 22 durchtrennbar ist. So verbleibt eine horizontale Schweißnaht 22 an dem an der Ladungseinheit 1 anliegenden zweiten Folienvorhang 21 und die andere horizontale Schweißnaht 22 verbleibt an einem weiteren Folienvorhang 21 zur Umhüllung der nächsten Ladungseinheit 1.

In der Fig. 10 ist im Übrigen erkennbar, dass vorzugsweise und im Ausführungsbeispiel der zweite Folienvorhang 21 so an die Ladungseinheit 1 angelegt wird, dass die oberen Ecken 31 der Ladungseinheit 1 von dem zweiten Folienvorhang 21 abgedeckt werden. Auf diese Weise wird ein besonders effektiver Spritzwasserschutz für den Gutstapel 5 erzielt. Bei Bedarf können die an der Oberseite der Ladungseinheit 1 umgelegten Längsabschnitte 32 bzw, schmalen Längsabschnitte 32 des zweiten Folienvorhangs 21 mit dem an den vertikalen Seitenwänden 6 anliegenden ersten Folienvorhang 15 verklebt und/oder verschweißt werden.

## Patentansprüche

1. Vorrichtung zum Verpacken einer Ladungseinheit (1) mit Folie, wobei zumindest ein Folienvorrat vorhanden ist, von dem die Folie zuführbar ist,
wobei die Vorrichtung eine erste Umhüllungseinrichtung (2) aufweist, mit der aus der zugeführten Folie ein erster Folienvorhang (15) gebildet wird, der an allen Seitenwänden (6) der Ladungseinheit (1) anlegbar ist,
wobei die erste Umhüllungseinrichtung (2) eine Umfaltvorrichtung aufweist, mit der ein Folienabschnitt (13) der von dem Folienvorrat zugeführten Folie derart umfaltbar ist, dass die Folie nach dem Umhüllen der Ladungseinheit (1) mit dem ersten Folienvorhang (15) im unteren Bereich der Seitenwände (6) der Ladungseinheit (1) entsprechend der Breite des umgefalteten Folienabschnittes (13) doppellagig auf den Seitenwänden (6) aufliegt,
wobei die Vorrichtung weiterhin eine zweite Umhüllungseinrichtung (3) aufweist, mit der aus zugeführter Folie ein zweiter Folienvorhang (21) ausbildbar ist und wobei dieser zweite Folienvorhang (21) mit der zweiten Umhüllungseinrichtung (3) an der Oberseite (23), an zwei Seitenwänden (6) und an der Unterseite (24) der Ladungseinheit (1) anlegbar ist.

2. Vorrichtung nach Anspruch 1, wobei ein Folienvorrat für die Bildung des ersten Folienvorhangs (15) zumindest zwei Folienrollen (8) mit horizontal angeordneten bzw. im Wesentlichen horizontal angeordneten Folienrollenachsen (9) aufweist und wobei die von den Folienrollen (8) zugeführten Folienbahnen (10) über Umlenkelemente (14) geführt werden, so dass eine vertikale Orientierung der Folienbahnen (10) bzw. des daraus gebildeten ersten Folienvorhangs (15) resultiert.

3. Vorrichtung nach Anspruch 2, wobei einer Folienrolle (8) in Zuführrichtung der Folienbahn (10) ein Umfaltelement (12) einer Umfaltvorrichtung nachgeschaltet ist und wobei vorzugsweise das Umfaltelement (12) den Umlenkelementen (14) für die vertikale Umlenkung der Folienbahn (10) vorgeschaltet ist.

4. Vorrichtung nach einem der Ansprüche 1 bis 3, wobei die Umfaltvorrichtung bzw. ein Umfaltelement (12) der Umfaltvorrichtung mit der Maßgabe ausgelegt ist, dass die Breite b des umgefalteten Folienabschnittes (13) 15 bis 45 %, vorzugsweise 20 bis 40 % und bevorzugt 25 bis 38 % der Höhe h der Seitenwände (6) der Ladungseinheit (1) beträgt.

5. Vorrichtung nach einem der Ansprüche 1 bis 4, wobei die erste Umhüllungseinrichtung (2) eine Vorstretchvorrichtung (17) aufweist, mit der die von den Folienrollen (8) jeweils zugeführten Folienbahnen (10) in ihrer Zuführungsrichtung bzw. in ihrer Längsrichtung vorgestretcht werden.

6. Vorrichtung nach einem der Ansprüche 1 bis 5, wobei eine Stabilisierungseinrichtung vorgesehen ist, an die der erste Folienvorhang (15) vor dem Anlegen an die Ladungseinheit (1) mit der Maßgabe anlegbar ist, dass der an der Stabilisierungseinrichtung anliegende erste Folienvorhang (15) die Ladungseinheit (1) umgibt und wobei nach Entfernung der Stabilisierungseinrichtung der erste Folienvorhang (15) an der Ladungseinheit (1) anlegbar ist

7. Vorrichtung nach einem der Ansprüche 1 bis 6, wobei die erste Umhüllungseinrichtung (2) eine Schweißvorrichtung aufweist und wobei im Zuge des Anlegens des ersten Folienvorhangs (15) an die Seitenwände (6) der Ladungseinheit (1) bzw. an die Stabilisierungseinrichtung zwei Hälften bzw. Teile des vertikalen Folienvorhangs (15) mit der Schweißvorrichtung unter Ausbildung zumindest einer Schweißnaht miteinander verschweißbar sind.

8. Vorrichtung nach einem der Ansprüche 1 bis 7, wobei ein Folienvorrat für die Bildung des zweiten Folienvorhangs (21) zumindest zwei Folienrollen (8) mit horizontal angeordneten bzw. mit im Wesentlichen horizontal angeordneten Folienrollenachsen (9) aufweist, wobei die von den Folienrollen (8) zugeführten Folienbahnen (10) über Umlenkelemente (14) geführt werden, so dass die von der einen Folienrolle (8) abgezogene Folienbahn (10) zur Umhüllung der Ladungseinheit (1) vertikal von oben zugeführt wird und dass die von der anderen Folienrolle (9) abgezogene Folienbahn (10) vertikal von unten zugeführt wird.

9. Vorrichtung nach einem der Ansprüche 1 bis 8, wobei die zweite Umhüllungseinrichtung (3) eine Vorstretcheinrichtung (17) aufweist, mit der die von den Folienrollen (8) zugeführten Folienbahnen (10) in ihrer Zuführungsrichtung bzw. in ihrer Längsrichtung vorgestretcht werden.

10. Vorrichtung nach einem der Ansprüche 1 bis 9, wobei eine zweite Stabilisierungseinrichtung vorgesehen ist, an die der zweite Folienvorhang (21) vor dem Anlegen an die Ladungseinheit (1) mit der Maßgabe anlegbar ist, dass der an der zweiten Stabilisierungseinrichtung anliegende zweite Folienvorhang (21) die Ladungseinheit (1) umgibt und wobei nach Entfernung der zweiten Stabilisierungseinrichtung der zweite Folienvorhang (21) an der Ladungseinheit (1) anlegbar ist.

11. Vorrichtung nach einem der Ansprüche 1 bis 10, wobei die zweite Umhüllungseinrichtung (3) eine Schweißvorrichtung aufweist und wobei im Zuge des Anlegens des zweiten Folienvorhangs (21) an die Ladungseinheit (1) zwei Hälften bzw. Teile des zweiten Folienvorhangs (21) mit der Schweißvorrichtung unter Ausbildung zumindest einer horizontalen bzw. im Wesentlichen horizontalen Schweißnaht verschweißbar sind.

12. Vorrichtung nach einem der Ansprüche 1 bis 11, wobei die zweite Umhüllungseinrichtung (3) eine Auftrennvorrichtung (27) aufweist, mit der im Zuge des Anlegens des zweiten Folienvorhangs (21) an die Unterseite (24) der Ladungseinheit (1) zumindest der an der Unterseite (24) der Ladungseinheit (1) anzulegende Folienteil auftrennbar ist, so dass die durch die Auftrennung gebildeten Folienstreifen (28, 29) zwischen Palettenkufen (30) bzw. Palettenfüßen einer Palette (4) der Ladungseinheit (1) an der Palettenunterseite zur Anlage bringbar sind.

13. Verfahren zum Verpacken einer Ladungseinheit (1) mit Folie, wobei in einem ersten Verfahrensschritt von beiden Seiten der Ladungseinheit (1) jeweils eine vertikal orientierte Folienbahn (10) zugeführt wird und wobei die beiden Folienbahnen (10) zu einem ersten vertikalen Folienvorhang (15) verbunden werden,
wobei der erste vertikale Folienvorhang (15) an den Seitenwänden (6) der Ladungseinheit (1) angelegt wird und wobei die beiden die Ladungseinheit (1) umschließenden Teile bzw. Hälften des ersten Folienvorhangs (15) an einer Seitenwand (6), insbesondere an der rückseitigen Seitenwand (6) miteinander verbunden bzw. verschweißt werden,
wobei in einem zweiten Verfahrensschritt von oberhalb der Ladungseinheit (1) und von unterhalb der Ladungseinheit (1) jeweils eine vertikal orientierte Folienbahn (10) zugeführt wird und wobei die beiden Folienbahnen (10) zu einem zweiten vertikalen Folienvorhang (21) verbunden werden,
wobei der zweite vertikale Folienvorhang (21) an der vorderen Seitenwand (6), an der Oberseite (23) und an der Unterseite (24) sowie an der rückseitigen Seitenwand (6) der Ladungseinheit (1) angelegt wird und wobei die beiden die Ladungseinheit (1) umschließenden Teile bzw. Hälften des zweiten Folienvorhangs (21) an einer Seite der Ladungseinheit (1), insbesondere an der rückseitigen Seitenwand (6) miteinander verbunden bzw, verschweißt werden,
und wobei wahlweise entweder der erste oder der zweite Verfahrensschritt zuerst durchgeführt wird.

14. Verfahren nach Anspruch 13, wobei der erste Verfahrensschritt vor dem zweiten Verfahrensschritt durchgeführt wird.

15. Verfahren nach einem der Ansprüche 13 oder 14, wobei im ersten und/oder im zweiten Verfahrensschritt die Folienbahnen (10) von Folienrollen (8) mit horizontaler Folienrollenachse (9) bzw. im Wesentlichen horizontaler Folienrollenachse (9) zugeführt und in eine vertikale Orientierung der Folienbahnen (10) umgelenkt werden.

16. Verfahren nach einem der Ansprüche 13 bis 15, wobei im ersten und/oder im zweiten Verfahrensschritt die Folienbahnen (10) vor ihrer Anlage an die Ladungseinheit (1) in Längsrichtung bzw. Zuführrichtung der Folienbahnen (10) vorgestretcht werden.

17. Verfahren nach einem der Ansprüche 13 bis 16, wobei die im zweiten Verfahrensschritt an der Oberseite (23) der Ladungseinheit (1) angelegte Folie zumindest einen Teil der Ecken (31) und Kanten, vorzugsweise alle Ecken (31) und Kanten an der Oberseite (23) der Ladungseinheit (1) abdeckt bzw. überdeckt.

## Claims

1. An apparatus for packaging a loading unit (1) with film, wherein at least one film supply is present from which the film can be fed,
wherein the apparatus comprises a first wrapping device (2), by which means a first film curtain (15) is formed with the supplied film and can be applied to all the side walls (6) of the loading unit (1),
wherein the first wrapping device (2) has a folding apparatus, by which means a film section (13) of the film fed from the film supply can be folded in such a manner that, after wrapping the loading unit (1) with the first film curtain (15), the film rests on the side walls (6) in the lower region of the side walls (6) of the loading unit (1) in a double-layered manner according to the width of the folded film section (13),
wherein the apparatus further has a second wrapping device (3), by which means a second film curtain (21) can be formed from fed film and wherein by means of the second wrapping device (3), said second film curtain (21) can be applied to the upper side (23), to two side walls (6) and to the underside (24) of the loading unit (1).

2. The apparatus according to claim 1, wherein a film supply for the formation of the first film curtain (15) comprises at least two film rolls (8) having horizontally disposed or substantially horizontally disposed film roll axes (9) and wherein the film webs (10) supplied from the film rolls (8) are guided over deflecting elements (14) so that a vertical orientation of the film webs (10) or the first film curtain (15) formed therefrom results.

3. The apparatus according to claim 2, wherein a folding element (12) of a folding apparatus is disposed downstream of a film roll (8) in the feed direction of the film web (10) and wherein preferably the folding element (12) is disposed upstream of the deflecting elements (14) for the vertical deflection of the film web (10).

4. The apparatus according to any one of claims 1 to 3, wherein the folding apparatus or a folding element (12) of the folding apparatus is designed with the proviso that the width b of the folded film section (13) is 15 to 45%, preferably 20 to 40% and preferably 25 to 38% of the height h of the side walls (6) of the loading unit (1).

5. The apparatus according to any one of claims 1 to 4, wherein the first wrapping device (2) comprises a pre-stretch apparatus (17) by which means the film webs (10) supplied from each of the film rolls (8) are pre-stretched in their feed direction or in their longitudinal direction.

6. The apparatus according to any one of claims 1 to 5, wherein a stabilising device is provided on which the first film curtain (15) can be placed before applying to the loading unit (1) with the proviso that the first film curtain (15) abutting against the stabilising device surrounds the loading unit (1) and wherein after removal of the stabilising device, the first film curtain (15) can be applied to the loading unit (1).

7. The apparatus according to any one of claims 1 to 6, wherein the first wrapping device (2) comprises a welding apparatus and wherein in the course of applying the first film curtain (15) to the side walls (6) of the loading unit (1) or to the stabilising device, two halves or parts of the vertical film curtain (15) can be welded to one another with the welding apparatus to form at least one weld seam.

8. The apparatus according to any one of claims 1 to 7, wherein a film supply for the formation of the second film curtain (21) comprises at least two film rolls (8) having horizontally disposed or substantially horizontally disposed film roll axes (9), wherein the film webs (10) supplied from the film rolls (8) are guided over deflecting elements (14) so that the film web (10) withdrawn from the one film roll (8) is fed vertically upwards for wrapping the loading unit (1) and that the film web (10) withdrawn from the other film roll (9) is fed vertically downwards.

9. The apparatus according to any one of claims 1 to 8, wherein the second wrapping device (3) comprises a pre-stretch apparatus (17) by which means the film webs (10) supplied from the film rolls (8) are pre-stretched in their feed direction or in their longitudinal direction.

10. The apparatus according to any one of claims 1 to 9, wherein a second stabilising device is provided on which the second film curtain (21) can be placed before applying to the loading unit (1) with the proviso that the first film curtain (21) abutting against the second stabilising device surrounds the loading unit (1) and wherein after removal of the second stabilising device, the second film curtain (21) can be applied to the loading unit (1).

11. The apparatus according to any one of claims 1 to 10, wherein the second wrapping device (3) comprises a welding apparatus and wherein in the course of applying the second film curtain (21) to the loading unit (1), two halves or parts of the second film curtain (21) can be welded to one another with the welding apparatus to form at least one horizontal or substantially horizontal weld seam.

12. The apparatus according to any one of claims 1 to 11, wherein the second wrapping device (3) has a separating apparatus (27), by which means at least the film part to be applied to the underside (24) of the loading unit (1) can be separated in the course of the application of the second film curtain (21) to the underside (24) of the loading unit (1) so that the film strips (28, 29) formed by the separation can be brought between pallet runners (30) or pallet feet of a pallet (4) of the loading unit (1) to abut against the underside of the pallet.

13. A method for packaging a loading unit (1) with film, wherein in a first process step respectively one vertically oriented film web (10) is supplied from both sides of the loading unit (1) and wherein the two film webs (10) are joined to form a first vertical film curtain (15),
wherein the first vertical film curtain (15) is applied to the side walls (6) of the loading unit (1) and wherein the two parts or halves of the first film curtain (15) enclosing the loading unit (1) are joined or welded to one another at a side wall (6), in particular at the rear-side side wall (6),
wherein in a second process step, respectively one vertically oriented film web (10) is supplied from above the loading unit (1) and from below the loading unit (1) and wherein the two film webs (10) are joined to form a second vertical film curtain (21),
wherein the second vertical film curtain (21) is applied to the front side wall (6), to the upper side (23) and to the lower side (24) and to the rear-side side wall (6) of the loading unit (1), and wherein the two parts or halves of the second film curtain (21) enclosing the loading unit (1) are joined or welded to one another on one side of the loading unit (1), in particular on the rear-side side wall (6),
and wherein either the first or the second process step is carried out first.

14. The method according to claim 13, wherein the first process step is carried out before the second process step.

15. The method according to any one of claims 13 or 14, wherein in the first and/or second process step the film webs (10) are supplied from film rolls (8) having a horizontal film roll axis (9) or substantially horizontal film roll axis (9) and deflected into a vertical orientation of the film webs (10).

16. The method according to any one of claims 13 to 15, wherein in the first and/or second process step the film webs (10) are pre-stretched in the longitudinal direction or feed direction of the film webs (10) before they abut against the loading unit (1).

17. The method according to any one of claims 13 to 16, wherein in the second process step film applied to the upper side (23) of the loading unit (1) covers or overlaps at least a part of the corners (31) and edges, preferably all the corners (31) and edges on the upper side (23) of the loading unit (1).

## Revendications

1. Dispositif pour emballer une unité de chargement (1) dans un film, au moins une réserve de film étant présente, à partir de laquelle le film est susceptible d'être alimenté,
le dispositif comportant un premier système d'enveloppement (2) avec lequel il est formé à partir du film alimenté un premier voile de film (15) qui est susceptible de s'appliquer sur toutes les parois latérales (6) de l'unité de chargement (1),
le premier système d'enveloppement (2) comportant un dispositif de repliage, permettant de replier un coupon de film (13) du film alimenté à partir de la réserve de film, de sorte qu'après l'enveloppement de l'unité de chargement (1) avec le premier voile de film (15), dans la zone inférieure des parois latérales (6) de l'unité de chargement (1), le film repose en double couche sur les parois latérales (6) en correspondance à la largeur du coupon de film (13) replié,
le dispositif comportant en outre un deuxième système d'enveloppement (3), permettant de réaliser à partir du film alimenté un deuxième voile de film (21), ce deuxième voile de film (21) étant susceptible d'être appliqué avec le deuxième système d'enveloppement (3) sur la face supérieure (23), sur deux parois (6) et sur la face inférieure (24) de l'unité de chargement (1).

2. Dispositif selon la revendication 1, une réserve de film pour la formation d'un premier voile de film (15) comportant au moins deux rouleaux de film (8) avec des axes de rouleau de film (9) disposés à l'horizontale ou sensiblement à l'horizontale et les bandes de film (10) alimentées à partir des rouleaux de films (8) étant guidées par l'intermédiaire d'éléments de renvoi (14), de sorte qu'il en résulte une orientation verticale des bandes de film (10) ou du premier voile de film (15) formé à partir de ces dernières.

3. Dispositif selon la revendication 2, un élément de repliage (12) d'un dispositif de repliage étant placé en aval d'un rouleau de film (8), dans le sens d'alimentation de la bande de film (10) et l'élément de repliage (12) étant de préférence monté en amont des éléments de renvoi (14) pour le renvoi vertical de la bande de film (10).

4. Dispositif selon l'une quelconque des revendications 1 à 3, le dispositif de repliage, respectivement un élément de repliage (12) du dispositif de repliage étant conçu avec le critère que la largeur b du coupon de film (13) replié corresponde à de 15 à 45 %, de préférence à de 20 à 40 % et de façon préférée à de 25 à 38 % de la hauteur h des parois latérales (6) de l'unité de chargement (1).

5. Dispositif selon l'une quelconque des revendications 1 à 4, le premier système d'enveloppement (2) comportant un dispositif de pré-étirage (17) avec lequel les bandes de film (10) alimentées à partir de chacun des rouleaux de film (8) sont pré-étirées dans leur sens d'alimentation ou dans leur sens longitudinal.

6. Dispositif selon l'une quelconque des revendications 1 à 5, un système de stabilisation étant prévu, sur lequel le premier voile de film (15) peut s'appliquer, avant son application sur l'unité de chargement (1), avec le critère que le premier voile de film (15) s'appliquant sur le système de stabilisation entoure l'unité de chargement (1) et après retrait du système de stabilisation, le premier voile de film (15) étant susceptible de s'appliquer sur l'unité de chargement (1).

7. Dispositif selon l'une quelconque des revendications 1 à 6, le premier système d'enveloppement (2) comportant un dispositif de soudage et au cours de l'application du premier voile de film (15) sur les parois latérales (6) de l'unité de chargement (1) ou sur le système de stabilisation, deux moitiés ou parties du voile de film (15) vertical étant susceptibles d'être soudées l'une à l'autre à l'aide du dispositif de soudage, en formant au moins une soudure.

8. Dispositif selon l'une quelconque des revendications 1 à 7, une réserve de film pour la formation du deuxième voile de film (21) comportant au moins deux rouleaux de film (8) avec des axes de rouleau de film (9) disposés à l'horizontale ou sensiblement à l'horizontale, les bandes de film (10) alimentées à partir des rouleaux de film (8) étant guidées par l'intermédiaire d'éléments de renvoi (14), de sorte que la bande de film (10) retirée à partir de l'un (8) des rouleaux de film soit alimentée à la verticale par le dessus, pour l'enveloppement de l'unité de chargement (1) et que la bande de film (10) retirée de l'autre rouleau de film (9) soit alimentée à la verticale par le dessous.

9. Dispositif selon l'une quelconque des revendications 1 à 8, le deuxième système d'enveloppement (3) comportant un dispositif de pré-étirage (17) avec lequel les bandes de film (10) alimentées à partir des rouleaux de film (8) sont pré-étirées dans leur sens d'alimentation ou dans leur sens longitudinal.

10. Dispositif selon l'une quelconque des revendications 1 à 9, un deuxième système de stabilisation étant prévu, sur lequel le deuxième voile de film (21) peut s'appliquer, avant son application sur l'unité de chargement (1), avec le critère que le deuxième voile de film (21) s'appliquant sur le deuxième système de stabilisation entoure l'unité de chargement (1) et après retrait du deuxième système de stabilisation, le deuxième voile de film (21) étant susceptible de s'appliquer sur l'unité de chargement (1).

11. Dispositif selon l'une quelconque des revendications 1 à 10, le deuxième système d'enveloppement (3) comportant un dispositif de soudage et au cours de l'application du deuxième voile de film (21) sur l'unité de chargement (1), deux moitiés ou parties du deuxième voile de film (21) étant susceptibles d'être soudées à l'aide du dispositif de soudage, en formant au moins une soudure horizontale ou sensiblement horizontale.

12. Dispositif selon l'une quelconque des revendications 1 à 11, le deuxième système d'enveloppement (3) comportant un dispositif de séparation (27) à l'aide duquel, au cours de l'application du deuxième voile de film (21) sur la face inférieure (24) de l'unité de chargement (1) au moins la partie de film qui doit être appliquée sur la face inférieure (24) de l'unité de chargement (1) peut être séparée, de sorte que les raies de film (28, 29) formées par la séparation soient susceptibles d'être amenées en application sur la face inférieure de la palette, entre des patins de palette (30) ou des pieds de palette d'une palette (4) de l'unité de chargement (1).

13. Procédé d'emballage d'une unité de chargement (1) avec un film, dans une première étape de procédé, à partir de chacun des deux côtés de l'unité de chargement (1) une bande de film (10) orientée à la verticale étant alimentée et les deux bandes de film (10) étant assemblées en un voile de film (15) vertical,
le premier voile de film (15) vertical étant amené en application sur les parois latérales (6) de l'unité de chargement (1) et les deux parties ou moitiés du premier voile de film (15) entourant l'unité de chargement (1) étant assemblées l'une à l'autre ou soudées sur une paroi latérale (6), notamment sur la paroi latérale arrière (6),
dans une deuxième étape de procédé, à partir du dessus de l'unité de chargement (1) et du dessous de l'unité de chargement (1), chaque fois une bande de film (10) orientable à la verticale étant alimentée et les deux bandes de film (10) étant assemblées en un deuxième voile de film (21) vertical,
le deuxième voile de film (21) vertical étant appliqué sur la paroi latérale avant (6), sur la face supérieure (23) et sur la face inférieure (24), ainsi que sur la paroi latérale arrière (6) de l'unité de chargement (1) et les deux parties ou moitiés du deuxième voile de film (21) entourant l'unité de chargement (1) étant assemblées ou soudées l'une à l'autre sur un côté de l'unité de chargement (1), notamment sur la paroi latérale arrière (6),
et au choix, soit la première ou la deuxième étape de procédé étant réalisée en premier lieu.

14. Procédé selon la revendication 13, la première étape de procédé étant réalisée avant la deuxième étape de procédé.

15. Procédé selon l'une quelconque des revendications 13 ou 14, dans la première et/ou dans la deuxième étape de procédé, les bandes de film (10) étant alimentées à partir de rouleaux de film (8) avec un axe de rouleau de film horizontal (9) ou avec un axe de rouleau de film sensiblement horizontal (9) et renvoyées dans une orientation verticale des bandes de film (10).

16. Procédé selon l'une quelconque des revendications 13 à 15, dans la première et/ou la deuxième étape de procédé, avant leur application sur l'unité de chargement (1), les bandes de film (10) étant pré-étirées dans le sens longitudinal ou dans le sens d'alimentation des bandes de film (10).

17. Procédé selon l'une quelconque des revendications 13 à 16, le film appliqué sur la face supérieure (23) de l'unité de chargement (1) dans la deuxième étape de procédé couvrant ou recouvrant au moins une partie des coins (31) et arêtes, de préférence tous les coins (31) et arêtes de la face supérieure (23) de l'unité de chargement (1).
